# DEMANDE DE BREVET EUROPEEN

(11) **EP 1 472 950 A1**
(43) Date de publication de la demande: **03.11.2004**
(21) Numéro de dépôt: 04356061.4
(22) Date de dépôt: 30.04.2004
(51) Int. Cl.: A45C 11/00, A45C 3/06, A45F 3/04

(54) **Aménagement intérieur pour toutes sortes de sacs**

(30) Priorité: 02.05.2003 FR 0305396
(71) Demandeur: Faucher, Simone, 74100 Annemasse (FR)
(72) Inventeur: Faucher, Simone, 74100 Annemasse (FR)

(57) **Abrégé**

Sac de rangement permettant le transport individuel d'objets personnels comprenant des compartiments horizontaux, muni chacun d'une fermeture individuelle et d'un rabat de sécurité.

## Description

La présente invention a pour objet un nouveau système de rangement horizontal en complémentarité du système vertical le plus souvent utilisé permettant de retrouver plus facilement les objets, et concernant le transport individuel d'objets personnels.

Elle concerne d'une manière générale le domaine industriel et commercial de la fabrication et de la diffusion de sacs permettant le transport individuel d'objets personnels.

Les sacs servant au transport d'objets personnels sont en général ouverts par le haut, ce qui a pour effet l'entassement des objets et leur préhension difficile. Il n'est pas aisé dans ces conditions, de retrouver les objets les plus petits, clefs par exemple, qui sont en vrac au fond du sac.

Les différentes poches existantes dans la plupart des sacs, présentent les mêmes inconvénients, dûs à cette ouverture par le haut, et leurs positions verticales .

Cette nouvelle invention remédie à ces inconvénients .

Ce nouvel aménagement horizontal, peut s'adapter à toutes les sortes de sacs ; qu'il s'agisse de sacs à main, sacs à dos, sacs de toilette et autres, servant au transport d'objets personnels ,et ceci en complémentarité des poches à position verticale, les plus souvent utilisés .

Le sac selon ce nouveau système peut-être divisé en compartiments horizontaux, de positions, de nombre, et de grandeurs différents selon l'utilisation et ce à sa fabrication PL 1/1 Fig. 1Fig 2 . Chaque compartiment est muni d'une fermeture individuelle (a) sur sa face avant. Les différents compartiments peuvent être disposés sur n'importe quel coté du sac : avant, arrière, latéral Fig.3 Ce nouveau concept permet de créer un choix de modèles différents, en adaptant les deux systèmes de rangement horizontal et vertical.

Selon la Fig. 1, et pour une meilleure compréhension :
1) Le rabat de sécurité protégeant les fermetures individuelles,
2) Les bretelles,
ne sont pas représentés.

## Revendications

1. Sac de rangement permettant le transport individuel d'objets personnels **caractérisé par** des compartiments horizontaux disposés sur un côté quelconque et muni chacun d'une fermeture individuelle et d'un rabat de sécurité.

2. Procédé selon la revendication 1, **caractérisé en ce que** le rangement horizontal peut être utilisé en complémentarité du rangement vertical traditionnel .
